# EUROPÄISCHE PATENTSCHRIFT

(11) **EP 1 342 543 B1**
(45) Veröffentlichungstag und Bekanntmachung des Hinweises auf die Patenterteilung: **31.12.2008**
(21) Anmeldenummer: 03003033.2
(22) Anmeldetag: 12.02.2003
(51) Int. Cl.: B27N 3/14, B07B 1/15

(54) **Streustation zum Streuen von beleimten Streugütern**
Dispersing station for dispersing glued chips
Poste de dispersion pour répandre des particules encollées

(30) Priorität: 15.02.2002 DE 10206594
(43) Veröffentlichungstag der Anmeldung: 10.09.2003
(73) Patentinhaber: Maschinenfabrik J. Dieffenbacher GmbH & Co., 75031 Eppingen (DE)
(72) Erfinder: Graf, Matthias, 75015 Bretten (DE)
(74) Vertreter: Behrens, Helmut

(56) Entgegenhaltungen:
- EP-A- 0 442 222
- GB-A- 856 027
- GB-A- 2 138 708
- US-A- 4 953 712
- US-A- 5 012 933
- US-A- 5 887 515
- US-B1- 6 257 414

## Beschreibung

Die Erfindung betrifft eine Streustation zum Streuen von beleimten Streugütern, insbesondere Holzspänen, im Zuge der Herstellung von Holzwerkstoffplatten gemäß dem Oberbegriff des Anspruchs 1 und 2.

Bei der Herstellung von Werkstoffplatten, aus streufähigen oder rieselfähigen Materialien wie beispielsweise bei der Herstellung von Spanplatten wird ein Gemisch aus Holzspänen oder faserigen Stoffen und Bindemitteln zu einem Vlies auf eine Unterlage gestreut. Dazu ist die Unterlage meist ein kontinuierlich bewegtes Formband, das das Spänevlies einer Presse zuführt.

Spanplatten werden für die Anwendung in der Möbelindustrie und als Bauplatten heute nahezu ausschließlich als Dreischichtplatten hergestellt. Für den dreischichtigen Aufbau wird auf das Formband daher zuerst die untere Deckschicht, darauffolgend die Mittelschicht und letztlich die obere Deckschicht aufgestreut. Zur Herstellung einer dreischichtigen Spanplätte werden üblicherweise drei oder vier Streustationen eingesetzt, wobei zwei Streustationen für die Deckschicht und eine oder zwei Streustationen für die Mittelschicht vorgesehen sein können.

Da die Oberfläche, insbesondere von Möbelplatten, eine Beschichtung oder Lackierung erhält, muss diese sehr fein ausgebildet sein und darf keine Poren aufweisen. Die Deckschichten werden daher aus sehr feinen Spänen hergestellt, wobei das feine Spanmaterial über einen Streuvorgang derart gestreut wird, dass eine gewünschte Separation erfolgt, so dass das feinere Material aus der Deckschichtfraktion an der Plattenoberfläche und das gröbere Spanmaterial zur Mittelschicht hin liegend gestreut wird.

Die Mittelschicht wird aus einem Gemisch aus unterschiedlich groben Spänen mit einem Restanteil an feinen Spänen hergestellt, das zur Erzielung von hohen Querzugfestigkeiten möglichst homogen gestreut werden muss.

Bei dem Streuvorgang der Deckschichtfraktion und auch der Mittelschichtfraktion muss vermieden werden, dass Streugutverdichtungen, Leimknoten oder andersartige Fremdkörper in das gestreute Spänevlies gelangen, da es ansonsten zu Beschädigungen der Stahlbandpresse, d.h. einer Beschädigung der Stahlbänder der Presse, kommen kann.

Eine Streustation mit Streukopfanordnung zum Streuen von Spanmaterial ist aus der US-A-5 887 515 bekannt. Die Streukopfanordnung besteht dabei aus einer Vielzahl von Streuwalzen, die parallel zueinander angeordnet sind und ein Rollenbett bilden. Alle Streuwalzen rotieren in gleicher Richtung und sind mit einer Oberflächenstruktur versehen, die durch zickzackförmig versetzt angeordnete, getrennt voneinander eingebrachte, kanalförmige Vertiefungen in der Mantelfläche der Streuwalzen gebildet ist. Benachbarte Streuwalzen schließen dicht aneinander an. Am Austragsende des Walzenbettes ist eine Rückführschnecke angeordnet, die dazu dient, Fremdkörper aus dem Streuvorgang heraus zu fördern. Durch diese Streukopfanordnung kann es zu einer ungleichmäßigen Streuung kommen, da der für die Separierung maßgebende Spalt bei Rotation von zwei benachbarten Streuwalzen nicht gleichbleibend ist, sondern variiert. Der Separierspalt kann annähernd Null sein, wenn sich jeweils die Manteloberflächen benachbarter Streuwalzen gegenüberstehen, er kann einmal die Nuttiefe der kanalförmigen Vertiefung betragen, wenn sich die Manteloberfläche der einen Walze mit der kanalförmigen Vertiefung der gegenüberliegenden Streuwalze gegenüberstehen, und er kann zweimal die Nuttiefe betragen, wenn sich die kanalförmigen Vertiefungen benachbarte Streuwalzen gegenüberstehen.

In der GB-A-856 027 ist eine Siebeinrichtung für die Papierindustrie beschrieben, welche Walzen mit umlaufenden Nuten aufweist. Der Nutenverlauf benachbarter Walzen ist immer entgegengesetzt, und die Nutenstege und die Nuten benachbarter Walzen sind immer derart angeordnet, dass sie im Eingriff sind. Die umlaufenden Nuten der Streuwalzen weisen immer einen Winkel zu einer senkrecht auf die Längsachse der Siebwalzen stehenden Ebene auf. Nachteilig, sind die aufwendige Konstruktion der Walzen und die Steuerung, da Nutenstege und Nuten benachbarter Walzen immer in Eingriff gehalten werden müssen.

Durch die EP-A-0 442 222 ist eine Siebeinrichtung für die Papierindustrie bekannt, bei der die Siebrollen mit spiralförmig umlaufenden Nuten versehen sein können, die nicht in sich geschlossen sind und bei der benachbarte Siebwalzen mit entgegengesetzt verlaufenden Nuten versehen sind, Nutenstege und Nuten benachbarter Walzen sind immer in Eingriff.

In der US-A-4 953 712 ist eine Siebeinrichtung beschrieben, bei der gleichartig geformte Rollen parallel angeordnet sind und in entgegengesetzter Richtung angetrieben werden. Die Rollen sind mit umlaufenden Nuten versehen, die einen sinusförmigen Verlauf aufweisen und bei denen sich die Stege zwischen den Nuten jeweils gegenüberstehen; der Außendurchmesser der beiden Rollen ist ellipsenförmig. Die Siebvorrichtung ist für das Sortieren von landwirtschaftlichen Gütern vorgesehen. Durch die GB-A-2 138 708 ist ebenfalls eine Siebeinrichtung für landwirtschaftliche Güter bekannt, bei der zwei parallele Rollen entgegengesetzt angetrieben werden. Die Rollen tragen schraubenförmig verlaufende Nuten, wobei benachbarte Rollen immer einen entgegengesetzt gerichteten Nutenverlauf aufweisen. Die Rollen sind so angeordnet, dass die Stege zwischen den Nuten der beiden Rollen immer beabstandet sind. Nachteilig ist die aufwendige Konstruktion der Walzen bzw. der Rollen.

In der US-A-5 012 933 ist eine Siebeinrichtung zur Trennung und Klassifiziexen von Spänen beschrieben, bei der eine Vielzahl von Rollen nebeneinander angeordnet sind; benachbarte Rollen weisen unterschiedliche Oberflächenstrukturen auf und werden entgegengesetzt angetrieben. Die Rollen sind immer mit einem Abstand zueinander angeordnet und dabei derart ausgebildet, dass die Manteloberflächen mit sich verjüngenden Vorsprüngen versehen sind, die durch sich verjüngende Täler voneinander getrennt sind. Die Walzen sind dabei derart angeordnet, dass zwischen den äußeren Enden der Vorsprünge benachbarter Walzen ein für die Separierung maßgebender Spalt gebildet wird.

Aus der US-B1-6 257 414 ist eine Walzenstreumaschine bekannt, die als Deckschicht-Streumaschine oder als Mittelschicht-Streumaschine eingesetzt werden kann. Die Walzenstreumaschine besteht aus einer Vielzahl von achsparallel angeordneten mit gleicher Drehrichtung umlaufenden Walzen. Die Walzen sind mit einer Vielzahl axial beabstandet angeordneter Ringnuten versehen. Die Ringnuten sind durch Ringstege getrennt. Benachbarte Walzen sind dabei so angeordnet, dass sich Ringstege der einen Walze den Ringnuten der benachbarten Walze gegenüberstehen, so dass Spänedurchfallöffnungen gebildet werden. Ringnuten und Ringstege liegen jeweils in senkrecht auf der Walzenachse stehenden Ebenen. Die Oberfläche der Ringnuten und Ringstege ist jeweils gezahnt ausgeführt.

Bei den bekannten Walzen- bzw. Rollenanordnung ist immer nachteilig, dass es bei der Ausbildung von sehr langen Walzen/Rollen bei der Rotation aufgrund von Instabilitäten zu einem Aufeinanderschlagen von Vorsprüngen benachbarter Walzen/Rollen kommen kann, was zur Beschädigung der Walzenoberflächen führt.

Ausgehen vom nächstliegenden Stand der Technik nach der US-A-5 887 515 liegt der Erfindung die Aufgabe zugrunde, eine Streustation zum Streuen von beleimten Streugütern, insbesondere Spänen, derart weiterzubilden, dass sowohl eine ideale Streuung, als auch eine separierte Streuung mit über den Querschnitt gleichmäßigem Streuergebnis erzielt werden kann und wobei die Streustation insbesondere zum Streuen von sehr breiten Spänevliesen geeignet ist.

Diese Aufgabe wird sowohl durch eine Streustation mit den Merkmalen im Anspruch 1 als auch im Anspruch 2 gelöst.

Durch die erfindungsgemäße Ausgestaltung der Nuten, die schräg in die Manteloberfläche eingebracht sind bzw. zumindest abschnittsweise schräg gestellte Bereiche aufweisen, wird das Streugut, das durch den Streuspalt passt, bei Rotation der Walzen über einen bestimmten Querschnittsbereich oszillierend verteilt (Taumelbewegung). Hierdurch wird das gestreute Streugut auf einer breiteren Fläche und über die gesamte Streubreite gleichmäßig verteilt. Hierzu trägt auch bei, dass die Nuttiefe benachbarter Streuwalzen und somit der für die Separierung maßgebende Streuspalt immer gleichbleibend ist.

Bei der Herstellung von sehr breiten Holzwerkstoffplatten müssen die Streuwalzen der Streukopfanordnung entsprechend lang ausgerührt sein. Ein besonderer Vorteil der erfindungsgemäßen Ausgestaltung der Streustation liegt nun darin, dass bei Rotation der langen Streuwalzen sich benachbarte Streuwalzen gegenseitig stabilisieren können, da zwischen den Nuten die Walzenoberfläche als glatte Oberfläche vorhanden ist und sich die Walzenoberfläche benachbarter, Streuwalzen bei Rotation immer gegenüberstehen bzw. dicht benachbart sind und sich daher gegenseitig abstützen können.

Da die Nuten als geschlossene umlaufende Nuten ausgebildet sind, werden Streugüter, beispielsweise Holzspäne, die nicht durch den Spalt passen auf der Oberfläche der Walzen weitertransportiert. Durch die besondere Ausbildung der Nuten erfolgt keine Transportwirkung des nicht durch den Spalt passenden Streugutes in Querrichtung, sondern durch die Rotation der Walzen wird das nicht durch den Spalt passende Streugut weiter in Richtung auf das Austragsende hin befördert; dort kann es gemäß einer weiterbildung der Erfindung mittels einer Förderschnecke einer Grobauffangeinrichtung aus dem Streuvorgang entfernt werden.

Weitere vorteilhafte Ausführungsvarianten sind in den Unteransprüchen angegeben.

Die Erfindung wird anhand von Ausführungsbeispielen, die in den Zeichnungen dargestellt sind, näher erläutert.

Es zeigt:
- Fig. 1:: eine schematische Darstellung einer erfindungsgemäßen Streustation;
- Fig. 2a:: eine Streuwalze der Streukopfanordnung in Seitenansicht;
- Fig. 2b:: die Streuwalze nach Fig. 2a in Draufsicht;
- Fig. 2c:: ein Detailausschnitt des in Fig. 2a mit y bezeichneten Streuwalzenabschnitts im Schnitt;
- Fig. 3a:: eine weitere Ausführung einer Streuwalze in Seitenansicht;
- Fig. 3b:: ein Detailausschnitt des in Fig. 3a mit x bezeichneten Streuwalzenabschnitts im Schnitt;
- Fig. 4:: eine schematische Darstellung einer weiteren Ausführungsform einer erfindungsgemäßen Streustation.

In Fig. 1 ist schematisch eine Streustation 1 mit einem Dosierbunker 2, der eine Austragswalzenanordnung 3 aufweist, eine Streukopfanordnung 4 sowie ein Formband 5 dargestellt. Die Streustation 1 wird zur Herstellung von Vliesen aus lignozellulose und/oder zellulosehaltiger Teilchen unterschiedlicher Größe, wie Fasern, Späne und dergleichen eingesetzt.

Die nachfolgende Beschreibung der Erfindung anhand der Figuren ist beispielhaft für die Herstellung von Holzwerkstoffplatten aus Spänen beschrieben.

Aus dem Dosierbunker 2 werden beleimte Holzspäne als Stoffstrom über die Austragswalzenanordnung 3 aus dem Dosierbunker 2 ausgetragen. Die aus dem Dosierbunker 2 ausgetragenen Holzspäne fallen auf das Aufgabeende A1 der Streukopfanordnung 4. Die Streukopfanordnung 4 besteht aus einer Vielzahl von Streuwalzen 6, die parallel zueinander angeordnet sind, wobei benachbarte Streuwalzen dicht aneinander anschließen und ein Rollenbett gebildet wird. Alle Streuwalzen 6 der Streukopfanordnung 4 rotieren in der gleichen Richtung. Dies ist durch die Pfeile 7 dargestellt. Die Streukopfanordnung 4 besitzt ein Aufgabeende A1, sowie ein Austragsende A2 auf der gegenüberliegenden Seite des Rollenbettes.

Durch die Streukopfanordnung 4 werden die Holzspäne zu einem Vlies 8 auf ein unterhalb der Streukopfanordnung 4 angeordneten kontinuierlich umlaufendes Formband 5 aufgestreut. Die Förderrichtung des Formbandes 5 ist durch den Pfeil 9 dargestellt. Wie es weiterhin aus der Figur ersichtlich ist, sind die Streuwalzen 6, d.h. die Längsachsen der Streuwalzen, quer zur Förderrichtung des Formbandes 5 angeordnet.

Die Streuwalzen 6 des Rollenbettes sind mit einer Oberflächenstruktur versehen. Nähere Einzelheiten hierzu sind in den Figuren 2a, 2b, 2c ersichtlich. Durch die in die Streuwalzen 6 eingebrachten Oberflächenstrukturen, die als umlaufende Nuten ausgebildet sind, werden zwischen benachbarten Streuwalzen, die dicht aneinander anschließen, Streuspalte gebildet.

Um eine Separierung des Streugutes zu erzielen, nimmt die Tiefe der in die Streuwalzen eingebrachten Nuten zwischen benachbarten Streuwalzen 6 von dem Aufgabeende A1 zu dem Austragsende A2 hin zu. Dies ist in der Figur zur Verdeutlichung durch einen von A1 zu A2 immer größer werdenden Abstand zwischen den Streuwalzen 6 dargestellt. Weiterhin schematisch dargestellt ist, daß somit am Aufgabeende sehr feines Streugut durch den Streuspalt gestreut und in Richtung auf das Austragsende hin immer größer werdendes Streugut durch die Streuspalte gestreut wird. Am Austragsende A2 der Streukopfanordnung ist eine Grobgutauffangeinrichtung 10 vorgesehen, durch die übergroße Streupartikel sowie Fremdkörper gesammelt und mittels einer Förderschnecke wegtransportiert werden können.

Die in den Figuren 2a, 2b sowie 2c in Detailansicht dargestellten Streuwalzen 6 sind endseitig jeweils mit Lagerzapfen versehen. In die Mantelfläche der Streuwalzen 6 sind über die gesamte Länge der Streuwalzen 6 gleichmäßig verteilt parallel beabstandete Nuten 11 eingebracht. Jede Nut 11 ist, wie es aus Fig. 2a, 2b zu erkennen ist, als eine in sich geschlossene, umlaufende Nut 11 ausgebildet. Eine durch die Nut 11 verlaufende, gedachte Ebene, weist einen Winkel α zu einer auf der Längsachse = Rotationsachse 13 der Streuwalze 6 stehenden senkrechten Ebene 12 auf, der in diesem Ausführungsbeispiel 30° beträgt. Eine Vielzahl derartiger Nuten 11 sind in die Manteloberfläche eingebracht, die jeweils parallel zueinander verlaufen.

Aus der Detailzeichnung kann man ersehen, daß die Nuten 11 in diesem Ausführungsbeispiel am Nutgrund 14 halbkreisförmig abgerundet sind. Es ist allerdings selbstverständlich, daß auch Nuten mit anderem Querschnitt in die Streuwalzen 6 eingebrachte werden können

In der Figur 3a ist eine weitere Ausgestaltung von in die Streuwalzen 6 eingebrachten Nuten 11' dargestellt. Diese Nuten 11' sind ebenfalls als geschlossene um die Mantelfläche umlaufende Nuten 11' ausgebildet, die parallel zueinander verlaufen. Die Nuten 11' weisen einen zickzackförmigen Verlauf auf.

Aus der Detailzeichnung der Figur 3b kann man ersehen, daß die Nuten 11' im Querschnitt trapezförmig ausgebildet sind.

Es ist selbstverständlich, daß auch ein anderer Verlauf der in die Mantelfläche der Streuwalzen 6 eingebrachten Nuten 11' gewählt werden kann. Entscheidend dabei ist, daß die Nuten 11' um die Mantelfläche der Streuwalzen 6 als geschlossene Nuten 11,11' ausgebildet sind, und daß die Nuten 11,11' zumindest abschnittsweise in Bezug auf eine senkrecht auf der Längsachse 13 stehenden Ebene 12 schräg gestellte Bereiche aufweisen.

Benachbarte Streuwalzen 6 sind derart angetrieben und gekoppelt, daß sie zueinander wegsynchron laufen und sich die Nuten 11,11' der benachbarten Streuwalzen 6 bei Rotation immer gegenüberstehen und sich gegeneinander nicht verschieben. Somit ist sichergestellt, daß man als für die Separierung maßgebenden Streuspalt zweimal die Nuttiefe als gleichbleibenden Streuspalt über die gesamte Länge zwischen zwei benachbarten Streuwalzen 6 erhält. Durch die gleichbleibende Nuttiefe benachbarter Streuwalzen 6 wird ein gleichmäßigeres Streuergebnis über die Querschnittsbreite (Länge des Streuspaltes) erreicht.

Die gleichbleibende Nuttiefe benachbarter Streuwalzen 6 wird auch erzielt, wenn die Streukopfanordnung 4 derart ausgebildet ist, daß sich jeweils eine mit einer Oberflächenstruktur versehene Streuwalze 6 mit einer glatten / unstrukturierten Streuwalze 6 abwechselt. Hierbei wird der für die Separierung maßgebende Streuspalt durch einmal die Nuttiefe gebildet.

Bei einem Stoffstrom, der beispielsweise aus unterschiedlich großen Holzspänen besteht, der auf das Auftragsende A1 der Streukopfanordnung 4 aufgegeben wird, wird der Stoffstrom aufgrund der Rotation der Streuwalzen 6 in Richtung auf das Austragsende A2 gefördert. Da die am Aufgabeende A1 angeordneten benachbarten Streuwalzen 6 Nuten mit einer geringeren Nuttiefe aufweisen, werden am Aufgabeende A1 zunächst feine Holzspäne gestreut. Durch die oben beschriebene Ausführung der Nuten 11,11', die schräg in die Manteloberfläche eingebracht sind, bzw. zumindest abschnittsweise schräg gestellte Bereiche aufweisen, werden die Späne, die durch den Streuspalt passen, bei Rotation der Streuwalzen 6 über einen bestimmten Querschnittsbereich oszillierend verteilt (Taumelbewegung). Hierdurch werden die gestreuten Späne auf einer breiteren Fläche und über die gesamte Streubreite gleichmäßig verteilt.

Da die Nuten 11,11' als geschlossene umlaufende Nuten 11,11' ausgebildet sind, werden größere Späne, die nicht durch den Spalt passen auf der Oberfläche der Streuwalzen 6 weitertransportiert. Es erfolgt durch die besondere Ausbildung der Nuten 11,11' keine Transportwirkung des nicht durch den Spalt passenden Streugutes in Querrichtung. Das nicht durch den Spalt passende Streugut wird durch Rotation der Streuwalzen 6, wie vorstehend beschrieben, weiter in Richtung auf das Austragsende A2 hin befördert und wird dann mittels der Förderschnecke der Grobgutauffangeinrichtung 10 aus dem Streuvorgang entfernt.

Bei der Herstellung von sehr breiten Holzwerkstoffplatten müssen die Streuwalzen 6 der Streukopfanordnung 4 entsprechend lang ausgeführt sein.

Bei Rotation der langen Streuwalzen 6 können sich benachbarte Streuwalzen 6 gegenseitig stabilisieren, da zwischen den Nuten 11,11' die Walzenoberfläche als glatte Oberfläche vorhanden ist und sich die Walzenoberfläche benachbarter Streuwalzen 6 bei Rotation immer gegenüberstehen bzw. dicht benachbart angeordnet sind und sich daher gegenseitig abstützen können.

In Figur 4 ist eine weitere Ausführungsvariante der erfindungsgemäßen Streustation gemäß Figur 1 dargestellt.

Gleiche bereits zuvor beschriebene Teile sind mit den gleichen Bezugszeichen versehen.

Bei dieser Ausführungsvariante ist die Streukopfanordnung 4 über eine Verschiebeeinheit 15 in Längsrichtung d.h. in Förderrichtung des Formbandes 5 verschiebbar angeordnet.

In Figur 4 ist eine Anordnung dargestellt, bei der ein Teil der Streuwalzen 6 unterhalb des Bodenbandes des Dosierbunkers 2 liegen und somit auf diesen Abschnitt A3 kein Stoffstrom von dem Austrag des Dosierbunkers 2 aufgegeben wird.

Das Aufgabeende A1' verschiebt sich somit auf die unter dem Austrag des Dosierbunkers liegenden Streuwalzen 6.

Durch die oben beschriebene Anordnung, werden die Streuwalzen 6 des Abschnitts A3 verdeckt, so daß die gestreute Deckschichtfraktion bzw. die anschließend fertiggestellte Holzwerkstoffplatte eine gröbere Oberflächenbeschaffenheit aufweist.

Aufgrund der verschiebbar angeordneten Streukopfanordnung kann somit eine Anpassung des Streuvorgangs an die herzustellende Holzwerkstoffplatte d.h. an die gewünschten Anwendungsgebiete als Bauplatte bzw. für die Möbelindustrie vorgenommen werden.

Die erfindungsgemäße Streustation gemäß der oben beschriebenen Ausführungsformen kann auch zum Streuen von Mittelschichten eingesetzt werden.

Wie eingangs beschrieben, müssen die Streugüter hierbei möglichst homogen gestreut werden.

Hierzu werden alle Streuwalzen 6 der Streugutanordnung mit den gleichen Nuttiefen ausgebildet, so daß der Streuspalt zwischen benachbarten Streuwalzen 6 vom Aufgabe- zum Austragsende hin gleichbleibend ist.

## Patentansprüche

1. Streustation zum Streuen von beleimten Streugütern, insbesondere Holzspäne, im Zuge der Herstellung von Holzwerkstoffplatten, mit einem Dosierbunker (2) zum Austragen der beleimten Streugüter, einer anschließend angeordneten Streukopfanordnung (4), die eine Aufgabe und ein Austragsende (A2) aufweist und mehrere parallel zueinander verlaufende Streuwalzen (6) aufweist, wobei in die Oberfläche der Streuwalzen (6) Nuten (11, 11') eingebracht sind, durch die zwischen benachbarten Streuwalzen (6) Streuspalte gebildet werden, wobei die Nuten (11, 11') zumindest in Teilabschnitten einen Winkel (α) zu einer senkrecht auf der Längsachse (13) der Streuwalze (6) stehenden Ebene (12) aufweisen, wobei die Nuten (11, 11') parallel zueinander angeordnet und über die gesamte Länge der Streuwalzen (6) eingebracht sind und wobei unterhalb der Streukopfanordnung (4) ein kontinuierlich bewegtes Formband (5) angeordnet ist, **dadurch gekennzeichnet, dass** die Nuten (11, 11') um die Streuwalzenoberfläche angeordnete, umlaufende, in sich geschlossene Nuten (11, 11') sind und dass in der Streukopfanordnung (4) den mit Nuten (11, 11') versehenen Streuwalzen (6) Walzen benachbart angeordnet sind, die eine glatte Oberfläche aufweisen.

2. Streustation zum Streuen von beleimten Streugütern, insbesondere Holzspänen, im Zuge der Herstellung von Holzwerkstoffplatten, mit einem Dosierbunker (2) zum Austragen der beleimten Streugüter, einer anschließend angeordneten Streukopfanordnung (4), die eine Aufgabe und ein Austragsende (A2) aufweist und mehrere parallel zueinander verlaufende Streuwalzen (6) aufweist, wobei in die Oberfläche jeder Streuwalzen (6) Nuten (11, 11') eingebracht sind, durch die zwischen benachbarten Streuwalzen (6) Streuspalte gebildet werden, wobei die Nuten (11, 11') zumindest in Teilabschnitten einen Winkel (α) zu einer senkrecht auf der Längsachse (13) der Streuwalze (6) stehenden Ebene (12) aufweisen, wobei die Nuten (11, 11') parallel zueinander angeordnet und über die gesamte Länge der Streuwalzen (6) eingebracht sind und wobei unterhalb der Streukopfanordnung (4) ein kontinuierlich bewegtes Formband (5) angeordnet ist, **dadurch** gekenntzeichnet, dass die Nuten (11, 11') um die Streuwalzenoberfläche angeordnete, umlaufende, in sich geschlossene Nuten (11, 11') sind und dass die Streuwalzen (6) derart angetrieben und gekoppelt sind, dass sie zueinander wegsynchron laufen, sodass sich die Nuten (11, 11') benachbarter Streuwalzen (6) bei Rotation gegenüberstehen.

3. Streustation nach Anspruch 1 oder 2, **dadurch gekennzeichnet, dass** die Nuten (11) als ringförmige Nuten (11) ausgebildet sind.

4. Streustation nach einem der vorhergehenden Ansprüche, **dadurch gekennzeichnet, dass** der Winkel (α) 30° beträgt.

5. Streustation nach einem der Ansprüche 1 bis 4, **dadurch gekennzeichnet, dass** die Nuten (11') als zickzackförmig verlaufende Nuten (11') ausgebildet sind.

6. Streustation nach einem der Ansprüche 1 bis 4, **dadurch gekennzeichnet, dass** die Nuten (11) als s-förmig verlaufende Nuten (11) ausgebildet sind.

7. Streustation nach einem der vorhergehenden Ansprüche, **dadurch gekennzeichnet, dass** die Nutentiefe der Nuten (11, 11') von der Aufgabe (A1) bis zum Austragende (A2) hin größer werden.

8. Streustation nach einem der vorangehenden Ansprüche, **dadurch gekennzeichnet, dass** im Anschluss an das Austragsende (A2) eine Grobgutauffangeinrichtung (10) angeordnet ist.

9. Streustation nach einem der vorangehenden Ansprüche, **dadurch gekennzeichnet, dass** die Streukopfanordnung (4) in Bewegungsrichtung des Formbandes (5) mittels einer Verschiebeeinheit (15) verschiebbar angeordnet ist.

## Claims

1. Spreader station for spreading glued spread materials, in particular wood chips, as part of the manufacturing of wood material panels, with a dosing hopper (2) for discharge of the glued spread materials, a spreader head arrangement (4) arranged downstream of same, comprising a feeding point (A1) and a discharge end (A2) as well as several spreading rolls (6) running parallel to each other, the circumferential surfaces of said spreading rolls being provided with grooves (11, 11') by which spreading gaps are formed between adjacent spreading rolls (6), the grooves (11, 11') forming, at least in partial sections, an angle α with a plane (12) which is perpendicular to the longitudinal axis (13) of the spreading roll (6), and the grooves (11, 11') being arranged parallel to each other over the entire length of the spreading rolls (6), and a continuously moving forming belt (5) being arranged under the spreader head arrangement (4),
**characterized in that** the grooves (11, 11') are embodied as circumferential, closed grooves running around the circumferential surfaces of the spreading rolls and **in that** in the spreader head arrangement (4), rolls with a smooth surface are arranged adjacent to the groove-bearing (11, 11') spreading rolls (6).

2. Spreader station for spreading glued spread materials, in particular wood chips, as part of the manufacturing of wood material panels, with a dosing hopper (2) for discharge of the glued spread materials, a spreader head arrangement (4) arranged downstream of same, comprising a feeding point (A1) and a discharge end (A2) as well as several spreading rolls (6) running parallel to each other, the circumferential surfaces of said spreading rolls being provided with grooves (11, 11') by which spreading gaps are formed between adjacent spreading rolls (6), the grooves (11, 11') forming, at least in partial sections, an angle α with a plane (12) which is perpendicular to the longitudinal axis (13) of the spreading roll (6), and the grooves (11, 11') being arranged parallel to each other over the entire length of the spreading rolls (6), and a continuously moving forming belt (5) being arranged under the spreader head arrangement (4),
**characterized in that** the grooves (11, 11') are embodied as circumferential, closed grooves running around the circumferential surfaces of the spreading rolls and **in that** the spreading rolls (6) are driven and coupled in such a way that they run displacement synchronously to each other so that the grooves (11, 11') of adjacent spreading rolls (6) are opposite each other during rotation.

3. Spreader station according to claim 1 or 2, **characterized in that** the grooves (11) are embodied as annular grooves (11).

4. Spreader station according to one of the preceding claims, **characterized in that** the angle (α) is 30°.

5. Spreader station according to one of the claims 1 to 4, **characterized in that** the grooves (11') are embodied as grooves (11') running in zigzag lines.

6. Spreader station according to one of the claims 1 to 4, **characterized in that** the grooves (11) are embodied as S-shaped grooves (11).

7. Spreader station according to one of the preceding claims, **characterized in that** the groove depth of the grooves (11, 11') increases from the feeding point (A1) to the discharge end (A2).

8. Spreader station according to one of the preceding claims, **characterized in that** a coarse-material collecting device (10) is arranged following the discharge end (A2).

9. Spreader station according to one of the preceding claims, **characterized in that** the spreader head arrangement (4) is mounted in such a way as to be displaceable in the direction of movement of the forming belt (5) by means of a displacement unit (15).

## Revendications

1. Dispositif destiné à disperser des matériaux de dispersion encollés, en particulier des matériaux de particules de bois, au cours du processus de fabrication des panneaux de matériaux dérivés du bois, comportant une trémie doseuse (2) pour l'évacuation du matériau de dispersion, avec une tête de dispersion (4) disposée en amont, comprenant une entrée de chargement (A1) et une extrémité d'évacuation (A2) et plusieurs cylindres de dispersion (6) disposés parallèlement entre eux, où des rainures (11, 11') sont pratiquées à la surface des cylindres de dispersion (6), formant des fentes de dispersion entre les cylindres de dispersion (6) juxtaposés, les rainures (11, 11') faisant, au moins par sections partielles, un angle (α) avec un plan (12) vertical dans l'axe longitudinal du cylindre de dispersion (6), les rainures (11,11') étant disposées parallèlement entre elles et étant pratiquées sur toute la longueur des cylindres de dispersion (6), un convoyeur de formatage (5) en mouvement continu étant disposé sous la tête de dispersion (6), **caractérisé en ce que** les rainures (11,11') de révolution, disposées sur l'aire circonférentielle des cylindres de dispersion, sont des rainures (11,11') fermées et que la tête de dispersion (4) comportant des cylindres à surface lisse sont disposés côte à côte avec les cylindres de dispersion (6) pourvus de rainures (11,11').

2. Dispositif destiné à disperser des matériaux de dispersion encollés, en particulier des matériaux de particules de bois, au cours du processus de fabrication des panneaux de matériaux dérivés du bois, comportant une trémie doseuse (2) pour l'évacuation du matériau de dispersion, avec une tête de dispersion (4) disposée en amont, comprenant une entrée de chargement (A1) et une extrémité d'évacuation (A2) et plusieurs cylindres de dispersion (6) disposés parallèlement entre eux, où des rainures (11, 11') sont pratiquées à la surface des cylindres de dispersion (6), formant des fentes de dispersion entre les cylindres de dispersion (6) juxtaposés, les rainures (11, 11') faisant, au moins par sections partielles, un angle (α) avec un plan (12) vertical dans l'axe longitudinal du cylindre de dispersion (6), les rainures (11,11') étant disposées parallèlement entre elles et étant pratiquées sur toute la longueur des cylindres de dispersion (6), un convoyeur de formatage (5) en mouvement continu étant disposé sous la tête de dispersion (6), **caractérisé en ce que** les rainures (11,11') de révolution, disposées sur l'aire circonférentielle des cylindres de dispersion, sont des rainures (11,11') fermées et que les cylindres de dispersion (6) sont entraînés et accouplés de telle manière qu'ils effectuent leur mouvement en mutuelle synchronicité de course, de sorte que les rainures (11,11') des cylindres de dispersion (6) adjacents se placent en vis-àvis lors de leur rotation.

3. Dispositif de dispersion selon la revendication 1 ou 2, **caractérisé en ce que** les rainures (11) pratiquées sont des rainures (11) annulaires.

4. Dispositif de dispersion selon l'une des revendications précédentes **caractérisé en ce que** l'angle (α) est de 30°.

5. Dispositif de dispersion selon la revendication 1 à 5, **caractérisé en ce que** les rainures (11') pratiquées sont des rainures (11') formant un zigzag.

6. Dispositif de dispersion selon la revendication 1 à 4, **caractérisé en ce que** les rainures (11) pratiquées sont des de rainures en forme de s.

7. Dispositif de dispersion selon l'une des revendications précédentes **caractérisé en ce que** la profondeur des rainures (11, 11') croît de l'entrée de chargement (A1) jusqu'à l'extrémité d'évacuation (A2).

8. Dispositif de dispersion selon l'une des revendications précédentes **caractérisé en ce qu'**un dispositif collecteur de produit brut (10) est disposé en aval de l'extrémité d'évacuation (A2).

9. Dispositif de dispersion selon l'une des revendications précédentes **caractérisé en ce que** la tête de dispersion (4) est montée de manière à pouvoir être déplacée dans le sens du mouvement du convoyeur (5) de formage au moyen d'une unité de déplacement (15).
